# EUROPÄISCHE PATENTSCHRIFT

(11) **EP 2 791 450 B1**
(45) Veröffentlichungstag und Bekanntmachung des Hinweises auf die Patenterteilung: **01.07.2015**
(21) Anmeldenummer: 13788873.1
(22) Anmeldetag: 08.10.2013
(51) Int. Cl.: E06B 3/673

(54) **VERFAHREN UND VORRICHTUNG ZUM WECHSELN VON ABSTANDHALTERN**
METHOD AND APPARATUS FOR CHANGING SPACERS
PROCÉDÉ ET DISPOSITIF DE CHANGEMENT D'ÉCARTEURS

(30) Priorität: 22.10.2012 AT 11372012
(43) Veröffentlichungstag der Anmeldung: 22.10.2014
(73) Patentinhaber: LISEC Austria GmbH, 3353 Seitenstetten (AT)
(72) Erfinder: MADER, Leopold, 3364 Neuhofen/Ybbs (AT); KARNER, Leopold, 3375 Krummnußbaum (AT)
(74) Vertreter: Beer & Partner Patentanwälte KG
(86) Internationale Anmeldenummer: PCT/AT2013/000163
(87) Internationale Veröffentlichungsnummer: WO 2014/063173

(56) Entgegenhaltungen:
- WO-A2-2011/047398

## Beschreibung

Verfahren und Vorrichtung zum Wechseln von Abstandhaltern Die Erfindung betrifft ein Verfahren zum Wechseln von Abstandhaltern, in einer Anlage mit wenigstens einem Applizierkopf zum Applizieren von Abstandhaltern an plattenförmige Werkstücke, insbesondere Glasscheiben.

Die Erfindung betrifft weiters eine Vorrichtung zum Wechseln von Abstandhaltern in einer Anlage mit wenigstens einem Applizierkopf zum Applizieren von Abstandhaltern an plattenförmige Werkstücke, insbesondere Glasscheiben. Abstandhalter, die an plattenförmige Werkstücke appliziert werden, finden insbesondere beim Herstellen von Isolierglas Verwendung. In diesem Fall sind die Werkstücke Glasscheiben. Neben Abstandhaltern, die aus Metallprofilen bestehen, sind auch Abstandhalter aus Kunststoff bekannt, die flexibel sind und mit Hilfe von Appliziervorrichtungen auf Glasscheiben aufgebracht werden.

Einschlägige Verfahren und Vorrichtungen zum Applizieren von Abstandhaltern sind aus der AT 11 889 U, der AT 9 595 U, der DE 10 212 359 A, der DE 10 350 312 A, der DE 10 2009 035 002 A, der DE 2020 006 14 938 U, der US 2011/154635 A und der WO 2011/047402 A bekannt.

Der WO 2011/047398 offenbart ein Verfahren zum Wechseln von Abstandhaltern in einer Anlage mit wenigstens einem Applizierkopf zum Applizieren von Abstandhalter an Glasscheiben, wobei dem Applizierkopf Abstandhalter aus wenigstens zwei Quellen zeitlich zueinander versetzt zugeführt wird, und wobei ein erster Abstandhalter aus einer ersten Quelle durchtrennt wird. Der WO 2011/047402 zeigt weiter eine Vorrichtung zum Wechseln von Abstandhaltern, in einer Anlage mit wenigstens einem Applizierkopf zum Applizieren von Abstandhaltern an Glasscheiben, mit wenigstens zwei Quellen für Abstandhalter.

Wenn sich die Formate der plattenförmigen Werkstücke, beispielsweise die Art von Isolierglas, ändern, stellt sich das Problem, dass von einer Art Abstandhalter auf eine andere Art gewechselt werden muss. Unter einem Wechsel wird im Vorliegenden ganz allgemein der Wechsel zwischen Abstandhaltern verschiedener Art und/oder aus verschiedenen Quellen verstanden. Dabei kann es sich beispielsweise um Abstandhalter des selben Typs aber mit unterschiedlicher Breite, Abstandhalter gleicher Dicke unterschiedlichen Typs oder auch vollkommen gleiche Abstandhalter, die von unterschiedlichen (Vorrats-)Spulen abgezogen werden, handeln, beispielsweise wenn der Abstandhalter aus einer (Vorrats-)Spule zu Ende geht.

Dabei ist zu vermeiden, dass Abstandhalter aus unterschiedlichen Quellen auf das selbe Werkstück appliziert werden, da selbst bei identischen Abstandhaltern die Stoßstelle (Verbindung) zwischen den Abstandhaltern eine potentielle Stelle für Undichtigkeit darstellt, was beispielsweise in Isolierglas nachteilig ist.

Bisher erforderte ein Wechsel von Abstandhaltern viele von Hand aus auszuführende Schritte, beispielspielsweise dem Entfernen des bisher vorhandenen Abstandhalters und dem "Einfädeln" des neuen Abstandhalters in die Anlage. Dies ist vor allem sehr personal- und zeitaufwändig.

Aufgabe der Erfindung ist es, ein Verfahren und eine Vorrichtung zum Wechseln von Abstandhaltern zu schaffen, die ein zeit- und kosteneffizientes Wechseln von Abstandhaltern erlauben.

Gelöst wird die Aufgabe erfindungsgemäß mit einem Verfahren, das die Merkmale von Anspruch 1 aufweist.

Gelöst wird die Erfindung auch mit einer Vorrichtung, welche die Merkmale von Anspruch 11 aufweist.

Bevorzugte und vorteilhafte Ausgestaltungen des Verfahrens und der Vorrichtung gemäß der Erfindung sind Gegenstand der Unteransprüche.

Ein Vorteil der Erfindung ist es, dass der Wechsel von Abstandhaltern teilweise oder ganz automatisiert erfolgen kann.

Dem Applizierkopf werden Abstandhalter aus wenigstens zwei verschiedenen Quellen zeitlich zueinander versetzt zugeführt. Dabei können die verschiedenen Quellen sowohl verschiedene Vorrats-)Spulen, z.B. in einem Klimaschrank als auch in verschiedenen Klimaschränken, oder Ähnlichem, sein. Die Klimaschränke dienen dem Einhalten von für Abstandhalter besonders günstigen Bedingungen. Ihre Funktion und ihr Aufbau sind aus dem Stand der Technik bekannt.

Für einen Wechsel von Abstandhaltern wird zunächst der aktuell in der Anlage bzw. im Applizierkopf befindliche, erste oder "alte" Abstandhalter, der einer ersten Quelle entnommen wird, nahe der ersten Quelle durchtrennt. Dabei entsteht ein Ende des ersten Abstandhalters. Dieses kann bevorzugt durch einen dafür vorgesehenen Halter gehalten werden. Ein Anfang eines zweiten oder "neuen" Abstandhalters befindet sich der Nähe des Endes des ersten Abstandhalters. Der Anfang des zweiten Abstandhalters kann ebenfalls durch einen dafür vorgesehenen Halter gehalten werden. Der Anfang des zweiten Abstandhalters und das Ende des ersten Abstandhalters werden dann einander, beispielsweise durch ein Annähern der Halter, angenähert, vorzugsweise soweit, bis sich Anfang und Ende wenigstens berühren. Dann wird eine Verbindung zwischen dem Ende der Abstandhalter und dem Anfang der Abstandhalter hergestellt. Dies kann vorzugsweise durch Kleben, Pressen, Klammern oder ähnliche Verfahren erfolgen.

Wenn der erste Abstandhalter weiter gefördert wird, durchläuft die entstandene Verbindung zwischen dem ersten und dem zweiten Abstandhalter die Anlage bis die Verbindung den Applizierkopf passiert hat. Der erste (alte) Abstandhalter bewegt sich also weiter durch die Anlage und zieht dabei den zweiten (neuen) Abstandhalter über die Verbindung mit sich durch die Anlage. Ein zeitaufwändiges Einfädeln des zweiten (neuen) Abstandhalters entfällt dadurch.

Nachdem die Verbindung zwischen dem ersten und dem zweiten Abstandhalter den Applizierkopf passiert hat, wird der zweite Abstandhalter in einem Bereich zwischen der Verbindung und dem Applizierkopf durchtrennt. In der Folge befindet sich im Applizierkopf der zweite (neue) Abstandhalter und der Bereich der Verbindung ist aus dem Produktions- bzw. Applikationsprozess entfernt worden.

Besonders bevorzugt erfolgt das Durchtrennen des ersten Abstandhalters nach einer ersten Entnahmeeinheit, die den ersten Abstandhalter der ersten Quelle entnimmt. Die Entnahmeeinheit umfasst Einrichtungen, die für die Entnahme eines Abstandhalters aus der Quelle notwendig sind. Die Entnahmeeinheit kann den Abstandhalter beispielsweise von einer (Vorrats-)Spule abziehen und für die weitere Verwendung vorbereiten, indem beispielsweise eine Schutzfolie vom Abstandhalter entfernt wird. Die Entnahmeeinheit kann auch noch weitere, aus dem Stand der Technik bekannte Elemente enthalten.

In einer weiteren bevorzugten Durchführungsform des Verfahrens erfolgt das Durchtrennen des zweiten Abstandhalters nachdem die Verbindung zwischen dem ersten und zweiten Abstandhalter abgabeseitig aus dem Applizierkopfherausgetreten ist. So ist der Applizierkopf nach dem Durchtrennen wieder bereit, um den zweiten (neuen) Abstandhalter an ein Werkstück zu applizieren. Besonders bevorzugt wird beim Durchtrennen des zweiten Abstandhalters der Abstand zwischen der Verbindung und dem Applizierkopf möglichst klein gehalten. So entsteht wenig Abfall.

Gemäß einer ganz besonders bevorzugten Durchführungsform des Verfahrens der Erfindung wird, wenn an zwei aufeinander folgende Werkstücke unterschiedliche Abstandhalter zu applizieren sind, die erforderliche Länge des zu applizierenden, ersten Abstandhalters anhand der Abmessungen des ersten Werkstücks (es kann auch mehr als nur ein Werkstück berücksichtigt werden) errechnet und der erste Abstandhalter am oder nach dem errechneten Ende durchtrennt und mit dem zweiten Abstandhalter verbunden. So wird vermieden, dass eine unwirtschaftlich große Menge an erstem Abstandhalter die Anlage lediglich durchläuft, um den zweiten Abstandhalter durch die Anlage zu ziehen. Es wird somit vorausschauend ein Wechsel der Abstandhalter vorgenommen. Es fällt so lediglich jeweils ein kurzes Stück erster und zweiter Abstandhalter vor und hinter der Verbindung an, die nicht verwendet werden können.

Es besteht also bei der Erfindung die Möglichkeit, den Wechsel von Abstandhaltern jederzeit durchzuführen. Der Zeitpunkt wird aber vorzugsweise so gewählt, dass Verschnitt (und damit zu entsorgende Reste) in möglichst geringem Maße anfällt.

In Betracht gezogen ist im Rahmen der Erfindung die Verwendung von Abstandhaltern (Spacern), die aus Kunststoff bestehen und flexibel sind und in die ein Trockenmittel eingebettet ist.

Weitere Einzelheiten und Merkmale der Erfindung ergeben sich aus der nachstehenden Beschreibung einer möglichen Durchführungsform des Verfahrens und eines Ausführungsbeispieles für eine Vorrichtung gemäß der Erfindung anhand der Zeichnungen. Es zeigt:
- Fig. 1: eine Prinzipskizze einer Anlage zum Applizieren von Abstandhaltern mit einer erfindungsgemäßen Vorrichtung,
- Fig. 2: eine beispielhafte Verbindung zweier unterschiedlicher Abstandhalter und
- Fig. 3: ein Fließbild mit einer beispielhaften Durchführungsform des Verfahrens.

Die in Fig. 1 schematisch dargestellte Anlage kann, abgesehen von den nachstehend beschriebenen Einzelheiten, wie aus dem Stand der Technik bekannt ausgeführt sein.

Fig. 1 zeigt eine Anlage zum Applizieren von Abstandhaltern mit einer erfindungsgemäßen Vorrichtung. Ein erster Abstandhalter 1 und ein zweiter Abstandhalter 2 werden auf (Vorrats-)Spulen 3 und 4 in einem Klimaschrank 5 bereit gehalten.

Der Klimaschrank 5 ist wie aus dem Stand der Technik bekannt ausgeführt und hält für das weitere Verarbeiten der Abstandhalter 1 und 2 günstige Umgebungsbedingungen, wie beispielsweise Temperatur und/oder Luftfeuchte, aufrecht. Die erfindungsgemäße Vorrichtung kann mehreren Klimaschränke aufweisen.

Aus dem Klimaschrank 5 gelangen die Abstandhalter 1 und 2 in eine Entnahmeeinrichtung 6. Die dem Klimaschrank 5 nachgeschaltete Entnahmeeinrichtung 6 kann unter anderem eine Anordnung zum Absaugen von Schutzfolien von in der Regel aus elastischem Kunststoff bestehenden Abstandhaltern 1 und 2, eine Durchhangregelung für eine gleichmäßige Entnahme der Abstandhalter 1 und 2 und Einrichtungen zum Abziehen und Fördern der Abstandhalter 1 und 2 (jeweils nicht dargestellt) enthalten.

Zusätzlich zu den genannten Elementen weist die Entnahmeeinrichtung 6 Entnahme-Klemmeinrichtungen 7 und 8 auf, mit welchen die Abstandhalter 1 und 2 in einer definierten Position gehalten werden können. Abgesehen von den erwähnten Änderungen kann die Entnahmeeinrichtung 6 wie aus dem Stand der Technik bekannt ausgeführt sein.

Im dargestellten Ausführungsbeispiel werden Abstandhalter 1 und 2 über dieselbe Entnahmeeinrichtung 6 entnommen. Ausführungsformen mit mehr als einer Entnahmeeinrichtung 6 sind im Rahmen der Erfindung ebenfalls in Betracht gezogen.

An der Abgabeseite der Entnahmeeinrichtung 6 ist ein Trennmittel 9 vorgesehen, mit dem die Abstandhalter 1 und 2 durchtrennt werden können. Die dargestellte Ausführungsform zeigt den ersten Abstandhalter 1 in durchtrennter Form. Das einem Applizierkopf 12 zugeordnete Ende 13 des ersten Abstandhalters 1 wird in einer Wechsel-Klemmeinrichtung 10 gehalten. Das andere, in der Entnahmeeinrichtung 6 befindliche Ende des ersten Abstandhalters 1 wird von der ersten Entnahme-Klemmeinrichtung 7 gehalten.

Das Ende 13 des ersten Abstandhalters 1 kann mit der Wechsel-Klemmeinrichtung 10 zu einem Anfang 14 des zweiten Abstandhalters 2, der von der Entnahme-Klemmrichtung 8 gehalten wird, bewegt werden, wie es ein Pfeil 15 andeutet. Nachdem das Ende 13 (wie strichliert angedeutet) in die Nähe des Anfangs 14 gebracht worden ist, werden Anfang 14 und Ende 13 miteinander mit einer Vorrichtung 16 zu einer Verbindung 11 verbunden. Die Vorrichtung 16 zum Verbinden kann Anfang 14 und Ende 13 beispielsweise durch Kleben, Pressen und/oder Klammern miteinander verbinden.

Fig. 2 zeigt eine beispielhafte Ausführungsform der Verbindung 11 zwischen dem ersten Abstandhalter 1 und dem zweiten Abstandhalter 2 mittels einer Klammer 17.

Nachdem die Verbindung 11 hergestellt ist, durchlaufen die Abstandhalter 1 und 2 nacheinander eine Zuführung 18, welche die Abstandhalter 1 und 2 dem Applizierkopf 12 zuführt.

In der dargestellten Ausführungsform weist die Zuführung 18 eine Tänzerrolle 19 auf. Eine solche Ausführungsform ist vorteilhaft, wenn auch während des Wechselns und Verbindens von Abstandhaltern 1 und 2 das Applizieren von Abstandhalter nicht unterbrochen werden soll. Während die Entnahme für den Wechsel von Abstandhalter auf Abstandhalter 2 unterbrochen wird, wird beim fortgesetzten Applizieren eine Länge des Abstandhalters 1 bzw. 2 verbraucht, die über die Tänzerrolle 19 in der Zuführung 18 gespeichert ist. Ausführungsformen bei denen keine Tänzerrolle 19 oder Ähnliches, wie beispielsweise eine weitere Durchhangregelung, vorgesehen sind, sind ebenso denkbar. So kann beispielsweise das Applizieren während des Wechselns von Abstandhalter 1 auf Abstandhalter 2 unterbrochen werden.

Von der Zuführung 18 gelangen die Abstandhalter 1 und 2 nacheinander in den Applizierkopf 12. Dieser appliziert die Abstandhalter 1 bzw. 2 auf Werkstück 22, 23, beispielsweise eine Glasscheibe, das über eine Fördervorrichtung 24 in die Applizieranlage und wieder aus dieser gefördert wird. Nach dem Applizieren trennt ein weiteres Trennmittel 20 den applizierten Abstandhalter 1 bzw. 2 vom Abstandhalter 1 bzw. 2, der sich noch im Applizierkopf 12 befindet. Dieses Trennen erfolgt vorzugsweise unmittelbar nach Applizierkopf 12.

Insgesamt kann die erfindungsgemäße Arbeitsweise in einem beispielhaften Verfahrensablauf (Fig. 3) wie folgt zusammengefasst werden:

Auf ein in einer Applizieranlage befindliches Werkstück 22, 23, beispielsweise eine Glasscheibe, wird ein flexibler Abstandhalter 1 bzw. 2 (auch "Spacer" genannt) mit Hilfe eines Applizierkopfes 12 entlang des Randes des Werkstückes 22, 23 (gegenüber dem Rand nach innen versetzt) appliziert.

Jeweils zum Abschluss einer Applikation des Abstandhalters 1 bzw. 2 auf ein Werkstück 22, 23 wird derjenige der Abstandhalter 1 und 2, der sich gerade am Austrittsende des Applizierkopfes 12 befindet, durchtrennt, sodass ein neues, freies Ende des Abstandhalters 1 bzw. 2 für die Applikation bereit ist.

Der erfindungsgemäße Wechsel von erstem Abstandhalters 1 auf zweiten Abstandhalter 2 findet wie in den nachfolgend angegebenen Schritten 1 bis 10 statt.

Während diese Schritte ausgeführt werden, kann der Appliziervorgang unterbrochen werden. Es ist aber auch möglich, in der Anlage ausreichend Abstandhalter 1 und 2 die für den Wechsel benötigte Zeit, beispielsweise über eine Tänzerrolle 19, zu speichern und lediglich die Entnahme von Abstandhalter 1 und 2 aus einem Vorrat, z.B. einer Vorratsspule 3,4, zu unterbrechen.

Dies kann in jeder beliebigen Phase der Abstandhalter-Applikation erfolgen. Der Zeitpunkt, zu dem der Wechsel vom ersten Abstandhalter 1 auf den zweiten Abstandhalter 2 ausgeführt wird, wird mit Hilfe vorausschauender Produktionsplanung bevorzugt so gewählt, dass möglicht wenig Verschnitt (Abstandhalter-Rest) anfällt. Der Zeitpunkt des Wechsels wird bevorzugt so gewählt, dass der Abstandhalter 1 oder 2, der sich zu diesem Zeitpunkt in der Abstandhalter-Zuführung 18 zwischen Applizierkopf 12 und Entnahmeeinrichtung 6 befindet, möglichst vollständig verwendet, also auf ein Werkstück 22, 23 appliziert werden kann, um die Menge anfallenden Verschnitts zu minimieren. Die Abstandhalter-Zuführung 18 zwischen dem Applizierkopf 12 und der Entnahmeeinrichtung 6 nimmt einen Abstandhalter-Strang von einer Länge auf, die beispielsweise dem Umfang eines Werkstückes oder einiger weniger Werkstücke, wie Glasscheiben, entspricht.

Im Allgemeinen entspricht die Länge des sich in der Abstandhalter-Zuführung 18 befindlichen Abstandhalters 1 oder 2 keinem ganzzahligen Vielfachen des Umfangs des Werkstückes 22, 23, z.B. Glasscheiben, zuzüglich der Länge eines vertretbar kurzen Verschnittstücks, sodass der Wechsel in den meisten Fällen zu einem Zeitpunkt erfolgt, in dem gerade die Applikation von Abstandhalter 1 bzw. 2 auf ein Werkstück 22, 23 stattfindet und nicht zu einem Zeitpunkt, zu dem die Applikation von Abstandhalter 1 bzw. 2 auf ein Werkstück 22, 23 gerade abgeschlossen und die Applikation von Abstandhalter 1 bzw. 2 auf ein nachfolgend zu bearbeitendes Werkstück 22, 23 noch nicht begonnen worden ist. Wird durch eine Tänzerrolle 19 eine zusätzliche Länge Abstandhalter 1 oder 2 in der Anlage bzw. der Zuführung 18 gespeichert, wird diese in Berechnungen zur Längenoptimierung mit einbezogen.

Ein Wechsel von einem ersten Abstandhalter 1 auf einen zweiten Abstandhalter 2 kann in den folgenden Schritten erfolgen:
Schritt 1: In der Entnahmeeinrichtung 6 werden Abstandhalter 1 und 2 bereitgestellt, indem sie von Entnahme-Klemmeinrichtungen 7 und 8 in einer definierten Position gehalten werden.
Schritt 2: Der erste Abstandhalter 1, der zum Beginn des Wechsels in Verwendung steht (alter Abstandhalter), wird am austrittseitigen Ende der Entnahmeeinrichtung 6 abgetrennt, indem das Trennmittel 9, beispielsweise eine an der Wechseleinheit vorgesehene Trennschere, betätigt wird. Die Wechsel-Klemmeinrichtung 10 hält das nach dem Durchtrennen entstehende, zuführungsseitige Ende 13 des ersten Abstandhalters 1 fest.
Schritt 3: Die freien Enden 13 und 14 der miteinander zu verbindenden Abstandhalter 1 und 2 werden einander angenähert, indem die Wechsel-Klemmeinrichtung 10 mit dem Ende 13 des ersten Abstandhalters 1 zur zweiten Entnahme-Klemmeinrichtung 8, die den Anfang 14 des zweiten Abstandhalters 2 hält, hinbewegt wird.
Schritt 4: Das Ende 13 des ersten Abstandhalters 1 und der Anfang 14 des zweiten Abstandhalters 2 werden aneinander gedrückt und mit Hilfe einer Verbindungseinrichtung 16, beispielsweise mit Hilfe einer Klammer 17, miteinander verbunden und so in die Verbindung 11 hergestellt.
Schritt 5: Anschließend werden die Klemmeinrichtungen 8 und 10 gelöst.
Schritt 6: Mit Hilfe eines Antriebes, der z.B. im Applizierkopf 12 vorgesehen ist, wird der erste Abstandhalter 1 vorwärts bewegt und nimmt dabei den nun mit ihm verbundenen, zweiten Abstandhalter 2 mit.
Schritt 7: Der Trennvorgang im ersten Abstandhalter 1, der die Applikation des ersten Abstandhalters 1 auf das Werkstück 22, 23 (auf dieses wird der alte Abstandhalter 1 appliziert) abschließt, wird so vorgenommen, dass die Trennstelle, bezogen auf die Vorschubrichtung der Abstandhalter 1 und 2, vor der Verbindungsstelle 11 liegt.
Schritt 8: Die Verbindung 11 zwischen erstem (altem) Abstandhalter 1 und zweitem (neuem) Abstandhalter 2 wird durch den Applizierkopf 12 gefördert.
Schritt 9: Es wird, bezogen auf die Vorschubrichtung der Abstandhalter 1 und 2, nach der Verbindung 11 am Austrittsende des Applizierkopfes 12 ein Trennschnitt ausgeführt, sodass ein neuer, freier Anfang des zweiten (neuen) Abstandhalters 2 für das Applizieren auf ein Werkstück 22, 23, z.B. eine Glasscheibe, beispielsweise beim Herstellen von Isolierglas, bereit ist.
Schritt 10: Das die Verbindung 11 tragende Verschnittstück, also das alten und neuen Abstandhalter 1 und 2 enthaltende Stück zwischen dem Trennschnitt nach Schritt 7 und dem Trennschnitt nach Schritt 9, wird ausgeworfen.

Zusammenfassend kann ein Ausführungsbeispiel der Erfindung wie folgt beschrieben werden:

Bei einem Verfahren und einer Vorrichtung zum, vorzugsweise automatisierten, Wechseln von Abstandhaltern 1, 2 in einer Anlage mit wenigstens einem Applizierkopf 12 zum Applizieren von Abstandhaltern 1, 2 an plattenförmige Werkstücke 22, 23, insbesondere Glasscheiben, werden dem Applizierkopf 12 Abstandhalter 1, 2 aus wenigstens zwei Quellen zeitlich zueinander versetzt zugeführt. Ein erster Abstandhalter 1 aus einer ersten Quelle wird durchtrennt. Das dabei entstehende Ende 13 des ersten Abstandhalters 1 und ein Anfang 14 des zweiten Anstandhalters 2, der aus einer zweiten Quelle kommt, werden mit einer Wechseleinrichtung in eine einander zugeordnete Lage bewegt. Dann wird das Ende 13 des ersten Abstandhalters 1 mit dem Anfang 14 des zweiten Abstandhalters 2 verbunden. Eine dabei entstandene Verbindung 11 des ersten Abstandhalters 1 mit dem zweiten Abstandshalter 2 durchläuft die Anlage, bis die Verbindung 11 den Applizierkopf 12 passiert hat. Nachdem die Verbindung 11 den Applizierkopf 12 passiert hat, wird der zweite Abstandhalter 2 in einem Bereich zwischen der Verbindung 11 und dem Applizierkopf 12 durchtrennt.

## Patentansprüche

1. Verfahren zum Wechseln von Abstandhaltern (1, 2) in einer Anlage mit wenigstens einem Applizierkopf (12) zum Applizieren von Abstandhalter (1, 2) an plattenförmige Werkstücke (22, 23), insbesondere Glasscheiben, **dadurch gekennzeichnet, dass** dem Applizierkopf (12) Abstandhalter (1, 2) aus wenigstens zwei Quellen zeitlich zueinander versetzt zugeführt wird, dass ein erster Abstandhalter (1) aus einer ersten Quelle durchtrennt wird, dass ein dabei entstehendes Ende (13) des ersten Abstandhalters (1) und ein Anfang (14) des zweiten Abstandhalters (2) aus einer zweiten Quelle mit einer Wechseleinrichtung in eine einander zugeordnete Lage bewegt werden, dass das Ende (13) des ersten Abstandhalters (1) mit dem Anfang (14) des zweiten Abstandhalters (2) verbunden wird, dass eine dabei entstandene Verbindung (11) des ersten und zweiten Abstandshalters (1, 2) die Anlage durchläuft, bis die Verbindung (11) den Applizierkopf (12) passiert hat, und dass, nachdem die Verbindung (11) den Applizierkopf (12) passiert hat, der zweite Abstandhalter (2) in einem Bereich zwischen der Verbindung (11) und dem Applizierkopf (12) durchtrennt wird.

2. Verfahren nach Anspruch 1, **dadurch gekennzeichnet, dass** das Durchtrennen des ersten Abstandhalters (1), nach einer Entnahmeeinrichtung (6), die den ersten Abstandhalter (1) der ersten Quelle entnimmt, erfolgt.

3. Verfahren nach Anspruch 1. oder 2, **dadurch gekennzeichnet, dass** der jeweils im Applizierkopf (12) befindliche Abstandhalter (1, 2) nach dem Applizieren in einem Bereich zwischen dem Werkstück (22, 23) und dem Applizierkopf (12) durchtrennt wird.

4. Verfahren nach einem der Ansprüche 1 bis 3, **dadurch gekennzeichnet, dass** das Durchtrennen des zweiten Abstandhalters (2) erfolgt, nachdem die Verbindung (11) den Applikationskopf (12) passiert hat.

5. Verfahren nach einem der Ansprüche 1 bis 4, **dadurch gekennzeichnet, dass**, wenn an aufeinander folgende Werkstücke (22, 23) unterschiedliche Abstandhalter (1, 2) zu applizieren sind, die Länge des zu applizierenden ersten Abstandhalters (1) anhand der Abmessungen des oder der vor dem Wechsel zu bearbeitenden Werkstücke (22, 23) errechnet und der erste Abstandhalter (1) am oder nach dem errechneten Ende durchtrennt und mit dem zweiten Abstandhalter (2) verbunden wird.

6. Verfahren nach einem der Ansprüche 1 bis 6, **dadurch gekennzeichnet, dass** die Verbindung (11) der Abstandhalter (1, 2) durch Verpressen, durch Kleben und/oder durch wenigstens ein mechanisches Verbindungsmittel, insbesondere eine Klammer (17), hergestellt wird.

7. Verfahren nach einem der Ansprüche 1 bis 6, **dadurch gekennzeichnet, dass** das durch das Durchtrennen gebildete Ende (13) des Abstandhalters (1), insbesondere durch Klemmen des Endes (13), festgehalten wird.

8. Verfahren nach einem der Ansprüche 1 bis 7, **dadurch gekennzeichnet, dass** der Anfang (14) des zweiten Abstandhalters (2) zum Verbinden mit dem Ende (13) des ersten Abstandhalters (1) in einer dem Ende (13) des ersten Abstandhalters (1) zugeordneten Lage festgehalten, insbesondere durch Klemmen seines Anfangs (14), festgehalten wird.

9. Vorrichtung zum Wechseln von Abstandhaltern (1, 2), in einer Anlage mit wenigstens einem Applizierkopf (12) zum Applizieren von Abstandhaltern (1, 2) an plattenförmige Werkstücke (22, 23), insbesondere Glasscheiben, **gekennzeichnet durch** wenigstens zwei Quellen für Abstandhalter (1, 2), ein erstes Trennmittel (9) für von den Quellen kommende Abstandhalter (1, 2) an jeweils einer Entnahme-Klemmeinrichtung (7, 8), eine Wechseleinrichtung mit einer Wechsel-Klemmeinrichtung (10), um den dem Applizierkopf (12) zugeordneten, abgetrennten Teil des Abstandhalters (1) mit der Wechsel-Klemmeinrichtung (10) von einer Entnahme-Klemmeinrichtung (7) zu einer anderen Entnahme-Kiemmeinrichtung (8) zu bewegen, sowie eine Vorrichtung (16) zum Verbinden des Endes (13) des dem Applizierkopf zugeordneten Abstandhalters (1) mit einem in einer Entnahme-Klemmeinrichtung (8) gehaltenen Anfang (14) eines zweiten Abstandhalters (2).

10. Vorrichtung nach Anspruch 9, **dadurch gekennzeichnet, dass** der Wechseleinrichtung ein Zwischenspeicher für Abstandhalter (1, 2) nachgeschaltet ist.

11. Vorrichtung nach Anspruch 10, **dadurch gekennzeichnet, dass** der Zwischenspeicher wenigstens eine Tänzerrolle (19) oder Durchhangregelung in einer Zuführung (18) zum Applizierkopf (12) ist.

12. Vorrichtung nach einem der Ansprüche 9 bis 11, **dadurch gekennzeichnet, dass** in Vorschubrichtung des Abstandhalters (1, 2) nach dem Applizierkopf (12) ein zweites Trennmittel (20) vorgesehen ist.

## Claims

1. Method for changing spacers (1, 2) in a unit with at least one applicator head (12) for application of spacer (1, 2) to sheet-shaped workpieces (22, 23), especially panes of glass, **characterized in that** spacer (1, 2) from at least two sources is supplied to the applicator head (12) staggered in time to one another, **in that** a first spacer (1) from a first source is severed, **in that** a resulting end (13) of the first spacer (1) and a start (14) of the second spacer (2) from a second source are moved with a changing apparatus into a position assigned to one another, **in that** the end (13) of the first spacer (1) is joined to the start (14) of the second spacer (2), **in that** a thus resulting connection (11) of the first and second spacers (1, 2) runs through the unit until the connection (11) has passed the applicator head (12), and **in that** after the connection (11) has passed the applicator head (12), the second spacer (2) is severed in a region between the connection (11) and the applicator head (12).

2. Method according to claim 1, **characterized in that** the severing of the first spacer (1) is carried out after a removal device (6), which removes the first spacer (1) from the first source.

3. Method according to claim 1 or 2, **characterized in that** the spacer (1, 2) that is located in the applicator head (12) in each case is severed after application in a region between the workpiece (22, 23) and the applicator head (12).

4. Method according to claims 1 to 3, **characterized in that** the severing of the second spacer (2) is carried out after the connection (11) has passed the applicator head (12).

5. Method according to one of claims 1 to 4, **characterized in that** when different spacers (1, 2) are to be applied to successive workpieces (22, 23), the length of the first spacer (1) that is to be applied is computed based on the dimensions of the workpiece or workpieces (22, 23) to be worked before the changing and the first spacer (1) is severed on or after the computed end and is connected to the second spacer (2).

6. Method according to one of claims 1 to 6, **characterized in that** the connection (11) of the spacers (1, 2) is produced by pressing, by cementing and/or by at least one mechanical joining means, in particular a clamp (17).

7. Method according to one of claims 1 to 6, **characterized in that** the end (13) of the spacer (1) that has been formed by severing is held in place in particular by clamping the end (13).

8. Method according to one of claims 1 to 7, **characterized in that** the start (14) of the second spacer (2) for joining to the end (13) of the first spacer (1) is held in place in a position assigned to the end (13) of the first spacer (1), in particular is held in place by clamping its start (14).

9. Device for changing spacers (1, 2) in a unit with at least one applicator head (12) for application of spacers (1, 2) to sheet-shaped workpieces (22, 23), especially panes of glass, **characterized by** at least two sources for spacers (1, 2), a first separating means (9) for spacers (1, 2) coming from the sources on one removal-clamping device (7, 8) in each case, a changing device with a changing-clamping device (10) in order to move the separated part of the spacer (1) assigned to the applicator head (12) with the changing-clamping device (10) from a removal-clamping device (7) to another removal-clamping device (8), and an apparatus (16) for joining the end (13) of the spacer (1) assigned to the applicator head to a start (14) of a second spacer (2) held in a removal-clamping device (8).

10. Device according to claim 9, **characterized in that** an intermediate storage unit for spacers (1, 2) is provided downstream from the changing device.

11. Device according to claim 10, **characterized in that** the intermediate storage unit is at least one dancer roll (19) or sag control in a feed (18) to the applicator head (12).

12. Device according to one of claims 9 to 11, **characterized in that** a second separating means (20) is provided in feed direction of the spacer (1, 2) downstream of the applicator head (12).

## Revendications

1. Procédé pour changer des écarteurs (1, 2) dans une installation, comprenant au moins une tête d'application (12) pour appliquer des écarteurs (1, 2) sur des pièces (22, 23) en forme de plaque, en particulier des vitres de verre, **caractérisé en ce que** la tête d'application (12) reçoit des écarteurs (1, 2) de façon décalée temporellement l'un à l'autre d'au moins deux sources, qu'un premier écarteur (1) d'une première source est coupé, qu'une extrémité (13) se produisant alors du premier écarteur (1) et un début (14) du second écarteur (2) d'une seconde source sont déplacés dans une position correspondante l'un face à l'autre avec un dispositif de changement, que l'extrémité (13) du premier écarteur (1) est reliée au début (14) du second écarteur (2), qu'une liaison (11) ainsi créée des premier et second écarteurs (1, 2) traverse l'installation, jusqu'à ce que la liaison (11) ait passé la tête d'application (12), et qu'après que la liaison (11) a passé la tête d'application (12), le second écarteur (2) est coupé dans une zone entre la liaison (11) et la tête d'application (12).

2. Procédé selon la revendication 1, **caractérisé en ce que** la coupe du premier écarteur (1) a lieu après un dispositif de prélèvement (6) qui prélève le premier écarteur (1) de la première source.

3. Procédé selon la revendication 1 ou 2, **caractérisé en ce que** l'écarteur (1, 2) respectif se trouvant dans la tête d'application (12) est coupé dans une zone entre la pièce (22, 23) et la tête d'application (12), après l'application.

4. Procédé selon l'une des revendications 1 à 3, **caractérisé en ce que** la coupe du second écarteur (2) a lieu après que la liaison (11) a passé la tête d'application (12).

5. Procédé selon l'une des revendications 1 à 4, **caractérisé en ce que** lorsque différents écarteurs (1, 2) doivent être appliqués sur des pièces (22, 23) qui se suivent, la longueur du premier écarteur (1) à appliquer est calculée à l'aide de mesures de la ou des pièce(s) (22, 23) à usiner avant le changement, et le premier écarteur (1) est coupé sur ou après l'extrémité calculée et relié au second écarteur (2).

6. Procédé selon l'une des revendications 1 à 5, **caractérisé en ce que** la liaison (11) des écarteurs (1, 2) est conçue par compression, collage et/ou par au moins un moyen de liaison mécanique, en particulier une attache (17).

7. Procédé selon l'une des revendications 1 à 6, **caractérisé en ce que** l'extrémité (13) de l'écarteur (1) formée par la coupe, est tenue, en particulier par serrage de l'extrémité (13).

8. Procédé selon l'une des revendications 1 à 7, **caractérisé en ce que** le début (14) du second écarteur (2) à relier à l'extrémité (13) du premier écarteur (1) est maintenu dans une position correspondant à l'extrémité (13) du premier écarteur (1), en particulier par serrage de son début (14).

9. Procédé pour changer des écarteurs (1, 2) dans une instillation, comprenant au moins une tête d'application (12) pour appliquer des écarteurs (1, 2) sur des pièces (22, 23) en forme de plaque, en particulier des vitres de verre, **caractérisé par** au moins deux sources d'écarteurs (1, 2), un premier séparateur (9) sur un dispositif de serrage-changement (7, 8) respectif pour des écarteurs (1, 2) provenant des sources, un dispositif de changement avec un dispositif de serrage-changement (10), pour déplacer la partie de l'écarteur (1) coupée correspondant à la tête d'application (12) avec le dispositif de serrage-changement (10), d'un dispositif de serrage-prélèvement (7) vers un autre dispositif de serrage-prélèvement (8), ainsi qu'un dispositif (16) pour relier l'extrémité (13) de l'écarteur (1) correspondant à la tête d'application à un début (14) d'un second écarteur (2) tenu dans un dispositif de serrage-prélèvement (8).

10. Dispositif selon la revendication 9, **caractérisé en ce qu'**une réserve intermédiaire pour des écarteurs (1, 2) est branchée en aval du dispositif de changement.

11. Dispositif selon la revendication 10, **caractérisé en ce que** la réserve intermédiaire est au moins un rouleau libre (19) ou une commande suspendue dans une amenée (18) vers la tête d'application (12).

12. Dispositif selon l'une des revendications 9 à 11, **caractérisé en ce qu'**un second séparateur (20) est prévu dans le sens d'avancement de l'écarteur (1, 2) après la tête d'application (12).
